# EUROPÄISCHE PATENTSCHRIFT

(11) **EP 1 983 880 B1**
(45) Veröffentlichungstag und Bekanntmachung des Hinweises auf die Patenterteilung: **08.07.2009**
(21) Anmeldenummer: 07701299.5
(22) Anmeldetag: 05.02.2007
(51) Int. Cl.: A47L 23/06

(54) **HANDGEFÜHRTES GERÄT UND DAMIT VERBINDBARE WERKZEUGE**
HAND-OPERATED DEVICE AND TOOLS WHICH CAN BE CONNECTED TO IT
APPAREIL MANUEL ET OUTILS QUI PEUVENT Y ETRE RELIES

(30) Priorität: 03.02.2006 AT 812006 U; 03.02.2006 AT 1712006
(43) Veröffentlichungstag der Anmeldung: 29.10.2008
(73) Patentinhaber: QXR Cleaning Products GmbH, 1010 Wien (AT)
(72) Erfinder: LINSBICHLER, Johannes, A-1180 Wien (AT); WOLF, Werner, A-8621 Thörl (AT)
(74) Vertreter: Sonn & Partner Patentanwälte
(86) Internationale Anmeldenummer: PCT/AT2007/000054
(87) Internationale Veröffentlichungsnummer: WO 2007/087666

(56) Entgegenhaltungen:
- WO-A-02/17767
- CH-A- 196 316
- CH-A- 401 384
- DE-A1- 1 503 906
- US-A- 3 775 800

## Beschreibung

Die Erfindung betrifft ein handgeführtes Gerät, mit einem Gehäuse und einem Antriebsteil mit einem relativ zum Gehäuse mittels eines Motors bewegbaren Antriebsmittel, und mit einem mit dem Antriebsmittel lösbar verbindbaren Werkzeug, wobei das Antriebsmittel mit einer Exzentrizität exzentrisch im Antriebsteil gelagert ist.

Weiters betrifft die Erfindung Werkzeuge für das oben genannte handgeführte Gerät mit jeweils einem Behandlungsteil und einem Führungsteil, wobei am Führungsteil ein Element zur lösbaren Verbindung mit dem Antriebsmittel des handgeführten Geräts vorgesehen ist.

Es handelt sich beim handgeführten Gerät beispielsweise um ein Gerät zum Reinigen und/oder Bearbeiten und/oder Pflegen von Oberflächen von Gegenständen, wie Schuhen, Autoteilen und dergleichen oder um ein Massagegerät zur Außenanwendung an Lebewesen. Dabei wird der entsprechend ausgeführte Behandlungsteil des jeweiligen Werkzeugs zur Reinigung, Bearbeitung oder die Pflege der Oberfläche des jeweiligen Gegenstandes eingesetzt.

Zur Erleichterung und/oder Verbesserung von Arbeiten sowie Tätigkeiten sind handgeführte Geräte mit einem insbesondere elektrisch betreibbaren Werkzeug in vielen Ausführungsformen bekannt. Die Werkzeuge führen dabei eine drehende oder drehschwingende Bewegung um eine Achse aus. Es sind auch Geräte bekannt, deren Werkzeuge hin und her schwingend oder exzentrisch drehbar bewegt werden. Zumeist sind diese handgeführten Einrichtungen Einzweckgeräte bzw. Geräte, die für eine bestimmte Anforderung bzw. Tätigkeit vorgesehen sind.

Geräte, die für einen Arbeitsgang erstellt sind, haben den Vorteil, dass für diesen die Werkzeugbewegung und das Werkzeug optimiert werden können und derart beste Gebrauchseigenschaften vorliegen. Sind jedoch unterschiedliche Arbeiten mit einem Handgerät in der Folge auszuführen, können in naheliegender Weise diese zumeist nur mit einer den jeweiligen Erfordernissen in durchschnittlicher Weise angepassten Werkzeugbewegung ausgeführt werden.

Die WO 02/17767 A1 beschreibt ein tragbares Schuhputzgerät mit einem als Handgriff ausgebildeten Gehäuse, in dem ein elektrischer Motor mit einer Übertragungswelle zur.kraftschlüssigen Kopplung einer Bürste angeordnet ist. Zur Vermeidung einer starren Kopplung zwischen Elektromotor und Bürste ist beispielsweise eine biegsame Welle als Übertragungswelle angeordnet. Die Bürste vollzieht eine Drehbewegung bzw. eine exzentrische Schwingbewegung, wenn die Mittelachse der Bürste zur Drehachse der Übertragungswelle seitlich versetzt angeordnet ist. Für manche Tätigkeiten, beispielsweise das Auftragen einer Creme auf einen Schuh, ist eine derartige Rotationsbewegung ungeeignet, da die Schuhcreme bei der Drehbewegung von der Bürste spritzen und dadurch zu Verunreinigungen führen kann.

Die DE 36 15 918 A1 beschreibt eine manuell handhabbare Reinigungsvorrichtung, mit der das Werkzeug, beispielsweise eine Bürste, in eine reine Drehbewegung oder eine oszillierende Kurzhubdrehbewegung versetzt werden kann. Wie bereits oben erwähnt, ist für manche Anwendungen eine reine Drehbewegung des Werkzeugs ungeeignet. Eine oszillierende Kurzhubdrehbewegung ist aufgrund der Massenträgheit des Werkzeugs ebenfalls ungeeignet.

Die CH 401 384 A beschreibt ein handgeführtes Schuhputzgerät mit einem bewegbaren Antriebsmittel mit dem verschiedene Werkzeuge verwendet werden können, die allesamt nur eine Bewegungsart, nämlich eine reine Rotationsbewegung ausführen.

Die US 3,775,800 A zeigt ein handgeführtes Gerät, welches mit verschiedenen Werkzeugen kuppelbar ist, die wiederum nur eine Bewegungsart, nämlich eine reine Rotationsbewegung, durchführen.

Die Erfindung setzt sich nun zum Ziel, die Nachteile des Standes der Technik zu überwinden und ein handgeführtes Gerät der eingangs genannten Art zu schaffen, welches mit verschiedenen Werkzeugen leicht bestückt werden kann und für bzw. mit den jeweiligen Werkzeugen eine gewünschte günstige Bewegungsart derselben sicherstellt.

Eine weitere Aufgabe der vorliegenden Erfindung besteht in der Schaffung entsprechender Werkzeuge für das handgeführte Gerät, welche leicht mit dem Antriebsteil lösbar verbunden werden können und mit dem eine für die jeweilige Bearbeitung günstige Bewegungsart durchführbar ist.

Das erste Ziel wird erfindungsgemäß durch ein oben genanntes handgeführtes Gerät erreicht, bei dem das Antriebsmittel zur lösbaren Verbindung verschiedener Werkzeuge mit unterschiedlichen Bewegungsarten ausgebildet ist, und ein Mittel zur Erzielung eines Formschlusses mit dem Werkzeug aufweist, und am Gehäuse distanziert zum Antriebsmittel ein Fixlager zum Zusammenwirken mit einem Werkzeug angeordnet ist. Die mit dem Gerät erreichbaren Vorteile bestehen im Wesentlichen darin, dass, ohne die ausgewählten Werkzeuge berühren zu müssen, unterschiedliche Werkzeugarten mit dem Arbeitsteil verbindbar und von diesem wieder lösbar sind, wobei gleichzeitig mit dem Herstellen der Wirkverbindung die beste Art der jeweiligen Werkzeugbewegung eingerichtet ist.

Um größere Flächen in kürzerer Zeit mit dem handgeführten Gerät zu bearbeiten bzw. zu behandeln, kann gemäß der Erfindung vorgesehen sein, dass das Arbeitsteil distanziert mindestens zwei orbital bewegbare Antriebsmittel aufweist, welche mit einem Werkzeug in lösbarer Wirkverbindung verbindbar sind.

Zur Erzielung weiterer Bewegungsarten mit entsprechend ausgestalteten Werkzeugen kann am Gehäuse des handgeführten Geräts zumindest eine Hinterschneidung oder dergl. zur Verankerung einer Rastnase oder dergl. eines Werkzeugs vorgesehen sein. Auf diese Weise können beispielsweise schneller rotierende Werkzeuge sicherer mit dem handgeführten Gerät verbunden werden, wie es beispielsweise bei dem weiter unten beschriebenen als so genannte Schmutzfräse ausgebildeten Werkzeug der Fall ist.

Wenn, gemäß einer Ausführungsform der Erfindung das Antriebsteil ein Antriebsmittel aufweist, mit welchem das Werkzeug in lösbarer Wirkverbindung verbindbar ist, welches Werkzeug einem Behandlungsteil und einem Führungsteil aufweist, wobei am Führungsteil zentrisch eine Lagerung für das Antriebsmittel und Zwischenräume zur Aufnahme des Fixlagers vorgesehen sind, wird das Werkzeug im allgemeinen Sinn schwingend bewegt. Im Bereich des Antriebsmittels vollführt dabei das Werkzeug im Betrieb eine exzentrisch kreisende bzw. orbitale Bewegung, wobei das distanzierte unbewegbare Fixlager eine kreisende Bewegung des Werkzeugs verhindert und nur ein Verschieben desselben in einer Richtung zulässt.

Die Zwischenräume am Führungsteil des Werkzeugs zur Aufnahme des Fixlagers sind vorzugsweise sternförmig angeordnet. Dadurch werden mehrere Möglichkeiten der Aufnahme des Fixlagers geschaffen und somit das Aufstecken des Werkzeugs auf das handgeführte Gerät erleichtert.

In einer weiteren Ausführungsform der Erfindung kann vorgesehen sein, dass das Antriebsteil mindestens ein Antriebsmittel aufweist, mit welchem das Werkzeug in lösbarer Wirkverbindung verbindbar ist, welches Werkzeug achssymmetrisch ausgebildet ist und einen Behandlungsteil und einen Führungsteil aufweist, wobei am Führungsteil zentrisch eine Lagerung für das Antriebsmittel vorgesehen ist, und mit dem Werkzeug eine orbital kreisende Bewegung ausführbar ist. Das Werkzeug ist dabei im Antriebsmittel drehbar gelagert und kann im unbelasteten Zustand eine orbital kreisende und eine rotierende Bewegung ausführen. Wird jedoch das Werkzeug an ein Werkstück angestellt, verhindert die dabei gegebene Reibung eine Rotation, sodass eine orbitale Bewegung im Einsatz gegeben ist.

Eine erfindungsgemäße Ausführungsform besteht auch darin, dass der Antriebsteil mindestens ein exzentrisch bewegbares Antriebsmittel aufweist, mit welchem das Werkzeug in lösbarer Wirkverbindung verbindbar ist, welches Werkzeug einen Behandlungsteil und einen Führungsteil aufweist, wobei am Führungsteil exzentrisch eine Lagerung für das Antriebsmittel vorgesehen ist, und mit dem Werkzeug eine exzentrisch rotierende Bewegung ausführbar ist.

Wenn die Exzentrizität der Fixierung im Wesentlichen der Exzentrizität des Antriebsmittels entspricht, resultiert eine rotierende Bewegung des Werkzeugs.

Trotz exzentrisch bzw. orbital bewegtem Antriebsmittel kann durch eine Exzentrizität des Verbindungsmittels am Werkzeug eine Kreisbewegung desselben um eine Achse erreicht werden, wobei ein lösbarer Formschluss eine axiale Rotation sicherstellt. Das Formschlussmittel kann verschiedenartig ausgebildet sein. Beispielsweise kann eine Einkerbung am Antriebsmittel oder ein mit dem Antriebsmittel verbundener Kronenkranz, welcher wie eine Klauenkupplung wirkt, vorgesehen sein.

Gemäß einer weiteren Ausführungsform der Erfindung weist der Antriebsteil ein Antriebsmittel auf, mit welchem das Werkzeug in lösbarer Wirkverbindung verbindbar ist, und weist das Werkzeug einen Behandlungsteil mit zumindest einer drehbar gelagerten Bürste und ein Gehäuse auf, welches Werkzeug-Gehäuse eine Nut zur Aufnahme des Fixlagers aufweist, und ist weiters ein mit der zumindest einen Bürste wirkverbundenes Kupplungselement zur Verbindung mit dem Antriebsmittel vorgesehen, sodass eine Drehbewegung der zumindest einen Bürste des Werkzeugs resultiert. Durch diese Merkmale kann ein Werkzeug mit dem handgeführten Gerät verbunden werden , welches ein Gehäuse aufweist, aus dem zumindest eine drehbar gelagerte Bürste ragt. Vorzugsweise werden mehrere Bürsten mit unterschiedlicher Drehrichtung angeordnet, wodurch mit einem solchen Werkzeug beispielsweise ein besonders hoher Reinigungseffekt erzielt werden kann.

Um eine sichere Verbindung zwischen dem handgeführtem Gerät und dem Werkzeug-Gehäuse zu erzielen, kann am Werkzeug-Gehäuse zumindest eine Rastnase oder dergl. zur Verbindung mit zumindest einer Hinterschneidung am Gehäuse des handgeführten Geräts vorgesehen sein. Eine derartige sicherere Verbindung ist dann von Vorteil oder sogar notwendig, wenn beim Gebrauch des Werkzeugs höhere Fliehkräfte auftreten.

Um die Drehzahl der zumindest einen Bürste anpassen zu können, und auch mehrere Bürsten mit einem Antriebselement antreiben zu können, ist das Kupplungselement vorzugsweise über ein Getriebe mit der zumindest einen Bürste verbunden.

Bei Verwendung mehrerer Bürsten kann das Getriebe vorzugsweise durch ein Planetengetriebe gebildet werden, wobei das Sonnenrad des Planetengetriebes mit dem Kupplungselement und jeweils ein Planetenrad mit jeweils einer Bürste wirkverbunden ist. Beispielsweise kann ein Werkzeug mit drei Bürsten hergestellt werden, welche jeweils mit einem Zahnrad drehfest verbunden sind. Diese Zahnräder bilden die Planetenräder, welche um das Sonnenrad angeordnet sind. Dadurch laufen die drei Bürsten in jeweils entgegengesetzter Drehrichtung. Auf diese Weise kann eine so genannte Schmutzfräse konstruiert werden, welche sich besonders für die Entfernung von Schmutz von Oberflächen von Gegenständen, wie zum Beispiel von Schuhen, eignet.

Mit Vorteil wird ein Befestigen am und ein Lösen des Werkzeugs vom Antriebsmittel dadurch erreicht, dass die Wirkverbindung des Werkzeugs in axialer Richtung des Antriebsmittels durch federnde Teile in einer Rast erstellt ist, welche Wirkverbindung mittels Druckkraftwirkung eines auf das Werkzeug einwirkenden, die Federwirkung in der Rast überwindenen Auswerfstiftes lösbar ist. Derart kann mit einem einfachen Knopfdruck ohne händische Berührung das Werkzeug vom Gerät gelöst und in eine vorgesehene Aufnahme verbracht werden.

Der Motor ist vorzugsweise durch einen Elektromotor gebildet.

Die weitere erfindungsgemäße Aufgabe wird durch ein oben genanntes Werkzeug gelöst, bei dem das Verbindungselement durch eine zentrisch am Führungsteil angeordnete Lagerung gebildet ist und weiters am Führungsteil Zwischenräume zur Aufnahme des Fixlagers des handgeführten Geräts vorgesehen sind, so dass eine Schwingbewegung des Werkzeugs resultiert. Ein derartiges Werkzeug eignet sich besonders zum Auftragen von pastösen Stoffen, auf die Oberfläche, beispielsweise von Schuhen, da es durch die Schwingbewegung des Werkzeugs zu keinem Abschleudern des pastösen Stoffes kommt. Bei einem rotierenden Werkzeug würde es insbesondere bei flüssigeren Stoffen zu einem Abschleudern und somit zu einer unerwünschten Verunreinigung der Umgebung oder des Benutzers des Geräts kommen.

Vorteilhafterweise sind die Zwischenräume am Führungsteil zur Aufnahme des Fixlagers des handgeführten Geräts, welche ja für die resultierende Schwingbewegung des Werkzeugs erforderlich sind, sternförmig um den Führungsteil angeordnet. Dadurch kann die Aufnahme des Fixlagers des handgeführten Geräts an verschiedenen Positionen des Führungsteils erfolgen und es muss beim Verbinden des Werkzeugs mit dem handgeführten Gerät nicht auf seine exakte Orientierung, in Bezug auf das Fixlager, geachtet werden. Dies erleichtert die Handhabung und erhöht somit die Akzepttanz des Geräts.

Der Behandlungsteil des obigen Werkzeugs ist vorzugsweise durch einen Schwammkörper gebildet. Ein derartiger Schwammkörper kann, je nach Beschaffenheit des Materials, für verschiedene Anwendungen eingesetzt werden. Ein relativ hartes und grobporiges Schwammmaterial eignet sich beispielsweise zum Aufrauen von Rauleder.

Vorteilhafterweise ist im Schwammkörper ein pastöser Stoff, wie eine Creme oder dergl. angeordnet. Auf diese Weise kann ein Werkzeug geschaffen werden mit dessen Hilfe ein pastöser Stoff auf die Oberfläche eines Gegenstandes aufgebracht werden kann. Beispielsweise kann es sich bei dem Werkzeug um eine Einrichtung zum Auftragen einer Lederpflegecreme auf die Oberfläche von Lederschuhen handeln. Dabei kann der Schwammkörper mit dem pastösen Stoff bzw. einer entsprechenden Flüssigkeit getränkt oder dieser in einem dafür vorgesehenen Hohlkörper angeordnet sein.

Der Schwammkörper kann durch einen Schwammring und einen damit verbunden Applikator gebildet sein, wobei im Inneren des Schwammrings der pastöse Stoff angeordnet ist und der Applikator aus einem für den pastösen Stoff durchlässigen Material gebildet ist. Durch diesen Aufbau wird die Herstellung eines solchen Werkzeugs erleichtert, bei gleichzeitig guten Eigenschaften des Werkzeugs. Der Schwammring, Applikator und Führungsteil des Werkzeugs werden vorzugsweise miteinander verklebt. Durch die zweiteilige Ausbildung des Schwammkörpers in Schwammring und Applikator kann der im Inneren des Schwammrings befindliche pastöse Stoff gezielt durch den Applikator nach außen befördert werden, indem der Schwammring aus einem Material hergestellt wird, das für den pastösen Stoff nicht oder nur schlecht durchlässig ist. Natürlich ist es auch möglich den Schwammring zusammen mit dem Applikator einstückig herzustellen.

Vorteilhafterweise ist über dem Behandlungsteil des Werkzeugs eine Abdeckkappe angeordnet. Dadurch kann eine Verschmutzung durch den pastösen Stoff verhindert und der pastöse Stoff vor Austrocknen geschützt werden.

Die Abdeckkappe ist vorzugsweise mit dem Führungsteil lösbar verbindbar, beispielsweise über eine Art Bajonettverschluss.

Gelöst wird die erfindungsgemäße Aufgabe auch durch ein Werkzeug, bei dem das Verbindungselement durch eine zentrisch am Führungsteil angeordnete Lagerung gebildet ist, so dass eine orbital kreisende Bewegung des Werkzeugs resultiert. Auf diese Weise kann ein Werkzeug hergestellt werden, welches sich beispielsweise zum Polieren von Oberflächen besonders eignet.

Der Behandlungsteil ist in diesem Fall vorzugsweise durch ein Kunstfell oder einen textilen Stoff gebildet. Natürlich können auch andere Stoffe, wie Vliesstoffe oder Naturfelle als Behandlungsteil verwendet werden.

Gelöst wird die erfindungsgemäße Aufgabe auch durch ein Werkzeug bei dem das Verbindungselement durch eine exzentrisch am Führungsteil angeordnete Lagerung gebildet ist. Durch eine derartige Ausbildungsform können wieder andere Bewegungsmuster erzielt werden, welche für bestimmte Anwendungen von Vorteil sind.

Insbesondere kann eine rotierende Bewegung des Werkzeugs erzielt werden, wenn die Exzentrizität der Lagerung im Wesentlichen der Exzentrizität des Antriebsmittel entspricht. Ein derartiges Werkzeug kann insbesondere zur Reinigung von Oberflächen verschiedenster Gegenstände bevorzugt verwendet werden.

In diesem Fall ist der Behandlungsteil vorzugsweise durch Borsten gebildet.

Schließlich wird die Erfindung auch durch ein oben angeführtes Werkzeug gelöst, bei dem der Behandlungsteil zumindest eine drehbar gelagerten Bürste aufweist, weiters ein Gehäuse mit einer Nut zur Aufnahme des Fixagers des handgeführten Geräts vorgesehen ist, und das Verbindungselement durch ein mit der zumindest einen Bürste wirkverbundenes Kupplungselement gebildet ist, sodass eine Drehbewegung der zumindest einen Bürste des Werkzeugs resultiert. Durch diese Merkmale wird ein Werkzeug mit vorzugsweise mehreren drehbar angeordneten Bürsten geschaffen, mit dem ein besonders hoher Reinigungseffekt erzielt werden kann.

Um eine sichere Verbindung zwischen handgeführtem Gerät und dem Werkzeug-Gehäuse zu erzielen, kann am Werkzeug-Gehäuse zumindest eine Rastnase oder dergl. zur Verbindung mit zumindest einer Hinterschneidung am Gehäuse des handgeführten Geräts vorgesehen sein. Eine derartige sicherere Verbindung ist dann von Vorteil oder sogar notwendig, wenn beim Gebrauch des Werkzeugs höhere Fliehkräfte auftreten.

Um die Drehzahl der zumindest einen Bürste anpassen zu können, und auch mehrere Bürsten mit einem Antriebselement antreiben zu können, ist das Kupplungselement vorzugsweise über ein Getriebe mit der zumindest einen Büste verbunden.

Bei Einsatz mehrerer Bürsten kann das Getriebe vorzugsweise durch ein Planetengetriebe gebildet werden, wobei das Sonnenrad des Planetengetriebes mit dem Kupplungselement und jeweils ein Planetenrad mit einer Bürste wirkverbunden ist. Beispielsweise kann ein Werkzeug mit drei Bürsten hergestellt werden, welche jeweils mit einem Zahnrad drehfest verbunden sind. Die Zahnräder bilden die Planetenräder, welche um das Sonnenrad des Planetengetriebes angeordnet sind. Dadurch laufen die drei Bürsten in jeweils entgegengesetzter Drehrichtung. Auf diese Weise kann eine so genannte Schmutzfräse konstruiert werden, welche sich besonders für die Entfernung von Schmutz von Oberflächen von Gegenständen, wie zum Beispiel von Schuhen, eignet.

Im Folgenden wird die Erfindung anhand von Zeichnungen, welche verschiedene Ausführungsbeispiele darstellen, näher erläutert. Darin zeigen
- Fig. 1: eine perspektivische teilweise geschnittene Ansicht einer Ausführungsform des handgeführten Gerätes;
- Fig. 1A: eine weitere perspektivische teilweise geschnittene An- sicht des handgeführten Geräts gemäß Fig. 1;
- Fig. 2: einen Ausschnitt des handgeführten Geräts im Bereich des Antriebsteils in teilweise geschnittener Darstellung;
- Fig. 3: einen Ausschnitt des handgeführten Geräts im Bereich des Antriebsteils mit einem durch einen Cremeschwamm gebilde- ten Werkzeug;
- Fig. 3A: das Werkzeug gemäß Fig. 3 in perspektivischer Ansicht
- Fig. 4: eine weitere Ausführungsform eines durch einen Creme- schwamm gebildeten Werkzeugs in Explosionsdarstellung;
- Fig. 5: eine Einheit bestehend aus drei durch Cremeschwämme gemäß Fig. 4 gebildeten Werkzeuge;
- Fig. 6: einen Ausschnitt des handgeführten Geräts im Bereich des Antriebsteils mit einem durch eine Polierscheibe gebilde- ten Werkzeug in teilweise geschnittener Ansicht;
- Fig. 6A: das Werkzeug gemäß Fig. 6 in perspektivischer Darstel- lung;
- Fig. 7: einen Ausschnitt des handgeführten Geräts im Bereich des Antriebsteils mit einem durch eine Bürste gebildeten Werkzeug;
- Fig. 7A: das Werkzeug gemäß Fig. 7 in perspektivischer Ansicht;
- Fig. 7B: das Werkzeug gemäß Fig. 7 in Draufsicht;
- Fig. 8: einen teilweise geschnittenen Ausschnitt des handgeführ- ten Geräts im Bereich des Antriebsteils mit einem durch eine Schmutzfräse gebildeten Werkzeug;
- Fig. 8A: das Werkzeug gemäß Fig. 8 in perspektivischer Ansicht von oben; und
- Fig. 8B: das Werkzeug gemäß Fig. 8 in perspektivischer Ansicht von unten.

Fig. 1 zeigt eine perspektivische Ansicht einer Ausführungsform des erfindungsgemäßen handgeführten Geräts 1 in teilweise geschnittener Darstellung. Das handgeführte Gerät 1 umfasst ein Gehäuse 2 und einen Antriebsteil 3 mit einem, relativ zum Gehäuse 2 mittels eines Motors 7, bewegbaren Antriebsmittel 5. Mit dem Antriebsmittel 5 kann ein Werkzeug 4 lösbar verbunden werden. Der Motor 7 wird insbesondere durch Batterien 8 oder wiederaufladbare Akkumulatoren mit elektrischer Energie versorgt. Die Wiederaufladung der Akkumulatoren kann in geeigneter Weise über eine Docking-Station erfolgen, in der das Gerät 1 angeordnet wird. Dabei kann die elektrische Energie über einen Stecker, entsprechende Kontakte am Gerät 1 oder induktiv übertragen werden (nicht dargestellt). Ein Bedienungselement 6 ermöglicht das Inbetriebnehmen des Geräts 1. Mit Hilfe eines Ausstossers 9 kann das Werkzeug 4, vorzugsweise ohne Berührung und somit ohne Gefahr einer Verschmutzung, vom Antriebsmittel 5 gelöst werden. Erfindungsgemäß ist das handgeführte Gerät 1 so ausgestaltet, dass es mit verschiedenen Werkzeugen 4, 4', 4", 4"' die in der Folge anhand der Figuren 2 bis 8 beschrieben werden, ausgerüstet werden kann. Die Werkzeuge 4, 4', 4", 4"' sind so ausgebildet, dass unterschiedliche Bewegungsarten derselben erreicht werden können und somit für bestimmte Tätigkeiten jeweils das geeignete Werkzeug 4, 4', 4", 4"' verwendet werden kann.

Figur 1A zeigt eine weitere perspektivische Ansicht des handgeführten Geräts 1, welche im Bereich des Antriebsteils 3 geschnitten ist. Im Gehäuse 2 des Geräts 1 befinden sich zwei Hinterschneidungen 13', welche zur Verankerung von Rastnasen 37 oder dergl. eines Werkzeugs 4"' (siehe Fig. 8, 8A und 8B) dienen können, wodurch ein besserer Halt des Werkzeugs 4"' am Gerät 1 erzielt wird. Selbstverständlich können auch mehr Hinterschneidungen 13' in verschiedenen Ausgestaltungen am Gehäuse 2 des Geräts 1 vorgesehen werden.

Fig. 2 zeigt einen Ausschnitt des handgeführten Geräts 1 im Bereich Antriebsteils 3 in teilweise geschnittener Darstellung. Ein abragendes Antriebsmittel 5 ist im Antriebsteil 3 exzentrisch mit einer Exzentrizität e bewegbar gelagert und weist für eine Arretierung in Richtung der Achse eines Werkzeugs 4, 4', 4'', 4''' (nicht dargestellt) eine Rast 12 auf. Weiters besitzt das Antriebsmittel 5 ein Formschlussmittel, welches beispielsweise durch eine Einbuchtung 11 am Antriebsmittel 5 oder einen mit dem Antriebsmittel 5 verbundenen Kronenkranz 11' gebildet sein kann. Durch Druck auf den Ausstosser 9 (siehe Fig. 1) kann ein Auswerfstift 10 in Richtung des Pfeiles D zum Werkzeug 4, 4', 4", 4"' (nicht dargestellt) hin verschoben und dadurch das Werkzeug 4, 4', 4'', 4"' vom Antriebsmittel 5 getrennt werden.

Am Gehäuse 2 des Geräts 1 ist distanziert zum Antriebsmittel 5 ein unbewegtes Fixlager 13 angeordnet. Durch die exzentrische Lagerung des Antriebsmittels 5 einerseits und dieses Fixlager 13 andererseits, können unterschiedliche Bewegungsarten verschieden ausgebildeter Werkzeuge 4, 4', 4", 4''' erzielt werden. Im Folgenden werden einige Ausführungsbeispiele von Werkzeugen 4, 4', 4", 4''' beschrieben.

Um beispielsweise bei einem Auftragen von pastösen Stoffen, wie Cremen und dergleichen auf Oberflächen von Gegenständen ein Aus- bzw. Abschleudern derselben vom Werkzeug 4 zu vermeiden, kann, wie erfindungsgemäß in den Fig. 3, Fig. 3A, Fig. 4 und Fig. 5 dargestellt ist, ein Gerät 1 mit einem Werkzeug 4 in Form eines Cremeschwammes verwendet werden.

Fig. 3 zeigt einen Antriebsteil 3 mit einem bewegbaren Antriebsmittel 5, welches mit dem Werkzeug 4 verdrehbar in Verbindung steht. Das Werkzeug 4 besitzt dabei einen Führungsteil 15 und einen Behandlungsteil 14, zum Beispiel einen mit einem pastösen Stoff getränkten Schwammkörper. Der Führungsteil 15 des Werkzeugs 4 weist zentrisch eine drehbare Lagerung 16 für das Antriebsmittel 5 und in sternförmiger Ausführung Zwischenräume 17 für die Aufnahme des Fixlagers 13 des Geräts 1 auf.

Beim Einstecken des Werkzeugs 4 in das Antriebsmittel 5 wird gleichzeitig eine drehgesicherte Führung desselben im peripheren Bereich über einen Zwischenraum 17 im Führungsteil 15 und dem Fixlager 13 erreicht. Eine orbitale Bewegung des Antriebsmittels 5 im Zusammenwirken mit dem distanzierten Fixlager 13 ergibt nun eine allgemeine Schwingbewegung des Werkzeugs 4, wodurch ein Aus- bzw. Abschleudern des pastösen Stoffes vermieden wird.

Fig. 4 zeigt eine weitere Ausführungsform eines solchen als Cremeschwamm ausgebildeten Werkzeugs 4 in Explosionsdarstellung. Das Werkzeug 4 besteht aus dem Behandlungsteil 14 und dem Führungsteil 15 (siehe Fig. 3). Der Behandlungsteil 14 umfasst einen Schwammring 18, innerhalb dessen der pastöse Stoff 19 angeordnet wird. Der Schwammring 18 wird beidseitig mit Klebeschichten 21 versehen und einerseits mit dem Führungsteil 15 und andererseits mit einem scheibenförmigen Applikator 20 verklebt. Der Applikator 20 ist aus geeignetem Material, insbesondere Schaumstoff mit Poren, welche für den pastösen Stoff 19 durchlässig sind, hergestellt. Dadurch wird gewährleistet, dass der pastöse Stoff 19 dosiert über den Applikator 20 nach außen treten kann, um diese beispielsweise auf die Oberfläche eines Schuhs aufzutragen. Vorteilhafterweise sind am Umfang des Führungsteils 15 Vorsprünge 22 angeordnet, die in entsprechende Nuten 13 einer Abdeckkappe 24 eingreifen, so dass der Behandlungsteil 14 des Werkzeugs 4 vollständig von der Abdeckkappe 24 umschlossen werden kann. Auf diese Weise kann das als Cremeschwamm ausgebildete Werkzeug 4 ohne die Gefahr einer Verschmutzung transportiert und aufbewahrt werden. Darüber hinaus schützt die Abdeckkappe 24 den pastösen Stoff 19 vor Austrocknung. Der Schwammring 18 weist eine gewisse Elastizität auf, so dass der darin aufgenommene pastöse Stoff 19 durch Druck gegen den zu reinigenden Gegenstand, beispielsweise einen Schuh, über den Applikator 20 nach außen gepresst werden kann. Die Porosität des Applikators 20 muss auf die Konsistenz des pastösen Stoffes 19 abgestimmt werden. Denkbar ist auch eine Ausführungsform gemäß der anstelle des Schwammrings 18 ein zusammendrückbarer Faltenbalg aus Kunststoff angeordnet ist.

Fig. 5 zeigt eine Verpackungseinheit bestehend aus drei als Cremeschwamm ausgebildeten Werkzeugen 4, jeweils mit aufgesetzter Abdeckkappe 24. Die gesamte Einheit wird von einer Verpackung 25 umgeben, welche eine entsprechende Eurolochung 26 aufweisen kann. Im Falle von Cremeschwämmen zum Eincremen der Oberfläche von Schuhen wären beispielsweise Cremeschwämme in den Farben schwarz, braun und farblos in einer Verpackung 25 angeordnet. Prinzipiell sind diese als Cremeschwamm ausgebildeten Werkzeuge 4 als Einwegprodukt ausgebildet, da eine Wiederbefüllung relativ aufwendig und mit der Gefahr einer Verschmutzung des Benutzers verbunden wäre.

Fig. 6 und Fig. 6A zeigen ein mit einem Antriebsmittel 5 drehbar verbundenes Werkzeug 4', welches beispielsweise als Polierwerkzeug dienen kann. Das symmetrische Werkzeug 4' mit dem Behandlungsteil 27 und dem Führungsteil 28 ist über die Lagerung 29 mit dem Kronenkranz 11' des Antriebsteils 3 verbunden. Dadurch resultiert eine rotierende Bewegung des Werkzeugs 4'. Der Behandlungsteil 27 kann beispielsweise durch ein Kunstfell oder einen textilen Stoff gebildet sein. Alternativ dazu wäre auch eine drehbare Lagerung des Werkzeugs 4' über das exzentrisch gelagerte Antriebsmittel 5 möglich (nicht dargestellt). Dabei würde das Werkzeug 4' bei Auflage des Behandlungsteiles 27 auf ein Werkstück in günstiger Weise bei Vermeidung einer Rotation orbital kreisend bewegt, wodurch beispielsweise auch Polierarbeiten an Oberflächen von Gegenständen ausführbar sind.

Für eine Reinigung mit einem Abtrag und Austrag von Partikeln aus dem Wirkungsbereich des Werkzeugs zur Vermeidung von Beschädigungen und Kratzern an einer Oberfläche kann erfindungsgemäß das Gerät 1 mit einem Werkzeug 4'' wirkverbunden sein, welches Werkzeug 4", wie in Fig. 7, Fig. 7A und Fig. 7B dargestellt ist, axial drehend bewegt werden kann. Das als Bürste ausgebildete Werkzeug 4'' ist wiederum gebildet aus einem Führungsteil 31 mit einer Lagerung 32 an dem Antriebsmittel 5 sowie einem Behandlungsteil 3, wobei die Lagerung 32 exzentrisch am Führungsteil 31 positioniert ist und vorzugsweise das gleiche Maß an Exzentrizität e aufweist wie das Antriebsmittel 5 im Antriebsteil 3. Um eine im Wesentlichen axial rotierende Bewegung des Werkzeugs 4'' zu erreichen, kann eine gleichgerichtete Exzentrizität e von Antriebsmittel 5 und Lagerung 32 im Führungsteil 31 vom Werkzeug 4" vorgesehen sein. Dies wird durch eine Formschlusseinrichtung 33 bewerkstelligt, die mit dem als Einbuchtung 11 gebildeten Formschlussmittel am Antriebsmittel 5 zusammenwirkt.

Schließlich zeigen die Figuren 8, 8A und 8B ein als so genannte Schmutzfräse ausgebildetes Werkzeug 4"', welches hauptsächlich zur Entfernung von Schmutz von der Oberfläche von Gegenständen, beispielsweise von Schuhen, dient. Der Behandlungsteil 34 des Werkzeugs 4"' weist in der dargestellten Ausführungsform drei drehbar gelagerte Bürsten 35 auf. Es können auch weniger oder mehr einzelne Bürsten 35 angeordnet sein. Weiters umfasst das Werkzeug 4"' ein Gehäuse 36 mit daran angeordneten Rastnasen 37. Die Rastnasen 37 können auch einstückig mit dem Werkzeug-Gehäuse 36 hergestellt sein, wie aus dem Schnittbild gemäß Fig. 8 erkennbar ist. Die Rastnasen 37 schnappen in die am Gehäuse 2 des handgeführten Geräts vorgesehenen Hinterschneidungen 13' (siehe Fig. 1A) ein und geben dem Werkzeug 4"' am Gerät 1 den erforderlichen Halt. Über eine Klauenkupplung 38 kann eine drehfeste Verbindung zum Antriebsmittel 5 bzw. damit verbundenen Krönenkranz 11' des Geräts 1 hergestellt werden. Am Werkzeug-Gehäuse 36 ist eine Nut 40 vorgesehen, in welche das am Gehäuse 2 des Geräts 1 befindliche Fixlager 13 eingreift und das Werkzeug 4"' vor Verdrehung gegenüber dem Gerät 1 zusätzlich schützt. Die mit dem Antriebsmittel 5 verbundene Klauenkupplung 38 ist über ein Getriebe 39 mit den Bürsten 35 wirkungsverbunden. Im dargestellten Beispiel ist das Getriebe 39 durch ein Planetengetriebe gebildet, wobei das Sonnenrad des Planetengetriebes mit der Klauenkupplung 38 drehfest verbunden ist. Die Bürsten 35 sind jeweils mit einem Zahnrad drehfest verbunden, welche als Planetenräder um das Sonnenrad rotieren. Dadurch wird eine gegengleiche Drehbewegung der einzelnen Bürsten 35 erzielt, wodurch mit diesem Werkzeug 4"' eine besonders gute Reinigungswirkung erzielt werden kann.

Das handgeführte Gerät 1 und die damit verbindbaren Werkzeuge 4, 4', 4'', 4''' können im Rahmen der Erfindung verschiedenartig ausgebildet sein und können an das jeweilige Einsatzgebiet optimal angepasst werden.

## Patentansprüche

1. Handgeführtes Gerät (1), mit einem Gehäuse (2) und einem Antriebsteil (3) mit einem relativ zum Gehäuse (2) mittels eines Motors (7) bewegbaren Antriebsmittel (5), und mit einem mit dem Antriebsmittel (5) lösbar verbindbaren Werkzeug (4), wobei das Antriebsmittel (5) mit einer Exzentrizität (e) exzentrisch im Antriebsteil (3) gelagert ist, **dadurch gekennzeichnet, dass** das Antriebsmittel (5) zur lösbaren Verbindung verschiedener Werkzeuge (4, 4', 4", 4"') mit unterschiedlichen Bewegungsarten ausgebildet ist und ein Mittel (11, 11') zur Erzielung eines Formschlusses mit dem Werkzeug (4, 4', 4''', 4"') aufweist, und am Gehäuse (2) distanziert zum Antriebsmittel (5) ein Fixlager (13) zum Zusammenwirken mit einem Werkzeug (4, 4"') angeordnet ist.

2. Handgeführtes Gerät (1) nach Anspruch 1, **dadurch gekennzeichnet, dass** der Antriebsteil (3) distanziert mindestens zwei orbital bewegbare Antriebsmittel (5) aufweist, welche mit einem Werkzeug (4, 4', 4", 4"') in lösbarer Wirkverbindung verbindbar sind.

3. Handgeführtes Gerät (1) nach Anspruch 1 oder 2, **dadurch gekennzeichnet, dass** am Gehäuse (2) zumindest eine Hinterschneidung (13') oder dergl. zur Verankerung einer Rastnase (37) oder dergl. eines Werkzeugs (4"') vorgesehen ist.

4. Handgeführtes Gerät (1) nach einem der Ansprüche 1 bis 3, **dadurch gekennzeichnet, dass** der Antriebsteil (3) ein Antriebsmittel (5) aufweist, mit welchem das Werkzeug (4) in lösbarer Wirkverbindung verbindbar ist, und das Werkzeug (4) einen Behandlungsteil (14) und einen Führungsteil (15) aufweist, wobei am Führungsteil (15) zentrisch eine Lagerung (16) für das Antriebsmittel (5) und Zwischenräume (17) zur Aufnahme des Fixlagers (13) vorgesehen sind, und mit dem Werkzeug (4) eine Schwingbewegung ausführbar ist.

5. Handgeführtes Gerät (1) nach Anspruch 4, **dadurch gekennzeichnet, dass** die Zwischenräume (17) am Führungsteil (15) des Werkzeugs (4) sternförmig angeordnet sind.

6. Handgeführtes Gerät (1) nach einem der Ansprüche 1 bis 3, **dadurch gekennzeichnet, dass** der Antriebsteil (3) mindestens ein Antriebsmittel (5) aufweist, mit welchem das Werkzeug (4') in lösbarer Wirkverbindung verbindbar ist, welches Werkzeug (4') achssymmetrisch ausgebildet ist und einen Behandlungsteil (27) und einen Führungsteil (28) aufweist, wobei am Führungsteil (28) zentrisch eine Lagerung (29) für das Antriebsmittel (5) vorgesehen ist, und mit dem Werkzeug (4') eine orbital kreisende Bewegung ausführbar ist.

7. Handgeführtes Gerät (1) nach einem der Ansprüche 1 bis 3, **dadurch gekennzeichnet, dass** das Antriebsteil (3) mindestens ein exzentrisch bewegbares Antriebsmittel (5) aufweist, mit welchem(n) das Werkzeug (4'') in lösbarer Wirkverbindung verbindbar ist, welches Werkzeug (4'') einen Behandlungsteil (30) und einen Führungsteil (31) aufweist, wobei am Führungsteil (31) exzentrisch eine Lagerung (32) für das Antriebsmittel (5) vorgesehen ist, und mit dem Werkzeug (4'') eine exzentrisch rotierende Bewegung ausführbar ist.

8. Handgeführtes Gerät (1) nach Anspruch 7, **dadurch gekennzeichnet, dass** die Exzentrizität der Lagerung (32) im Wesentlichen der Exzentrizität (e) des Antriebsmittels (5) entspricht, und mit dem Werkzeug (4'') eine rotierende Bewegung ausführbar ist.

9. Handgeführtes Gerät (1) nach Anspruch 7 oder 8, **dadurch gekennzeichnet, dass** das Werkzeug (4'') eine mit dem Formschlussmittel (11, 11') am Antriebsmittel (5) zusammenwirkende Formschlusseinrichtung (33) aufweist.

10. Handgeführtes Gerät (1) nach einem der Ansprüche 1 bis 3, **dadurch gekennzeichnet, dass** der Antriebsteil (3) ein Antriebsmittel (5) aufweist, mit welchem das Werkzeug (4"') in lösbarer Wirkverbindung verbindbar ist, und das Werkzeug (4"') einen Behandlungsteil (34) mit zumindest einer drehbar gelagerten Bürste (35) und ein Gehäuse (36) aufweist, welches Werkzeug-Gehäuse (36) eine Nut (40) zur Aufnahme des Fixlagers (13) aufweist, und dass weiters ein mit der zumindest einen Bürste (35) wirkverbundenes Kupplungselement (38) zur Verbindung mit dem Antriebsmittel (5) vorgesehen ist, und eine Drehbewegung der zumindest einen Bürste (35) des Werkzeugs (4"') ausführbar ist.

11. Handgeführtes Gerät (1) nach Anspruch 10, **dadurch gekennzeichnet, dass** am Werkzeug-Gehäuse (36) zumindest eine Rastnase (36) oder dergl. zur Verbindung mit zumindest einer Hinterschneidung (13') am Gehäuse (2) vorgesehen ist.

12. Handgeführtes Gerät (1) nach Anspruch 10 oder 11, **dadurch gekennzeichnet, dass** das Kupplungselement (38) über ein Getriebe (39) mit der zumindest einen Büste (35) verbunden ist.

13. Handgeführtes Gerät (1) nach Anspruch 12, **dadurch gekennzeichnet, dass** das Getriebe (39) durch ein Planetengetriebe gebildet ist, wobei das Sonnenrad des Planetengetriebes mit dem Kupplungselement (38) und jeweils ein Planetenrad mit einer Bürste (35) wirkverbunden ist.

14. Handgeführtes Gerät (1) nach einem der Ansprüche 1 bis 13, **dadurch gekennzeichnet, dass** am Antriebsmittel (5) eine Rast (12) zur Arretierung des Werkzeugs (4, 4', 4'', 4''') angeordnet ist.

15. Handgeführtes Gerät (1) nach Anspruch 14, **dadurch gekennzeichnet, dass** ein mittels Druckkraftwirkung (D) vom Gehäuse (2) in Richtung Werkzeug (4, 4', 4''', 4"') verschiebbarer Auswurfstift (10) zur Lösung der Arretierung des Werkzeugs (4, 4', 4'', 4"') an der Rast (12) vorgesehen ist.

16. Handgeführtes Gerät (1) nach einem der Ansprüche 1 bis 15, **dadurch gekennzeichnet, dass** der Motor (7) durch einen Elektromotor gebildet ist.

17. Werkzeug (4) für ein handgeführtes Gerät (1) nach einem der Ansprüche 1 bis 16, mit einem Behandlungsteil (14) und einem Führungsteil (15), wobei am Führungsteil (15) ein Element zur lösbaren Verbindung mit dem Antriebsmittel (5) des handgeführten Geräts (1) vorgesehen ist, **dadurch gekennzeichnet, dass** das Verbindungselement durch eine zentrisch am Führungsteil (15) angeordnete Lagerung (16) gebildet ist, und dass weiters am Führungsteil (15) Zwischenräume (17) zur Aufnahme des Fixlagers (13) des handgeführten Geräts (1) vorgesehen sind, und mit dem Werkzeug (4) eine Schwingbewegung ausführbar ist.

18. Werkzeug (4) nach Anspruch 17, **dadurch gekennzeichnet, dass** die Zwischenräume (17) am Führungsteil (15) sternförmig angeordnet sind.

19. Werkzeug (4) nach Anspruch 17 oder 18, **dadurch gekennzeichnet, dass** der Behandlungsteil (14) durch einen Schwammkörper gebildet ist.

20. Werkzeug (4) nach Anspruch 19, **dadurch gekennzeichnet, dass** im Schwammkörper ein pastöser Stoff (19) angeordnet ist.

21. Werkzeug (4) nach Anspruch 19, **dadurch gekennzeichnet, dass** der Schwammkörper durch einen Schwammring (18) und einen damit verbundenen Applikator (20) gebildet ist, wobei im Inneren des Schwammrings (18) der pastöse Stoff (19) angeordnet ist und der Applikator (20) aus einem für den pastösen Stoff (19) durchlässigen Material gebildet ist.

22. Werkzeug (4) nach einem der Ansprüche 17 bis 21, **dadurch gekennzeichnet, dass** über dem Behandlungsteil (14) eine Abdeckkappe (24) angeordnet ist.

23. Werkzeug (4) nach Anspruch 22, **dadurch gekennzeichnet, dass** die Abdeckkappe (24) mit dem Führungsteil (15) lösbar verbindbar ist.

24. Werkzeug (4') für ein handgeführtes Gerät (1) nach einem der Ansprüche 1 bis 16, mit einem Behandlungsteil (27) und einem Führungsteil (28), wobei am Führungsteil (28) ein Element zur lösbaren Verbindung mit dem Antriebsmittel (5) des handgeführten Geräts (1) vorgesehen ist, **dadurch gekennzeichnet, dass** das Verbindungselement durch eine zentrisch am Führungsteil (28) angeordnete Lagerung (29) gebildet ist, und mit dem Werkzeug (4') eine orbital kreisende Bewegung ausführbar ist.

25. Werkzeug (4') nach Anspruch 24, **dadurch gekennzeichnet, dass** der Behandlungsteil (27) durch ein Kunstfell oder einen textilen Stoff gebildet ist.

26. Werkzeug (4'') für ein handgeführtes Gerät (1) nach einem der Ansprüche 1 bis 16, mit einem Behandlungsteil (30) und einem Führungsteil (31), wobei am Führungsteil (31) ein Element zur lösbaren Verbindung mit dem Antriebsmittel (5) des handgeführten Geräts (1) vorgesehen ist, **dadurch gekennzeichnet, dass** das Verbindungselement durch eine exzentrisch am Führungsteil (31) angeordnete Lagerung (32) gebildet ist, und mit dem Werkzeug (4'') eine exzentrisch rotierende Bewegung ausführbar ist.

27. Werkzeug (4'') nach Anspruch 26, **dadurch gekennzeichnet, dass** die Exzentrizität der Lagerung (32) im Wesentlichen der Exzentrizität (e) des Antriebsmittels (5) entspricht, und mit dem Werkzeug (4") eine rotierende Bewegung ausführbar ist.

28. Werkzeug (4'') nach Anspruch 26 oder 27, **dadurch gekennzeichnet, dass** der Behandlungsteil (30) durch Borsten gebildet ist.

29. Werkzeug (4''') für ein handgeführtes Gerät (1) nach einem der Ansprüche 1 bis 16, mit einem Behandlungsteil (34) und einem Führungsteil, wobei am Führungsteil ein Element zur lösbaren Verbindung mit dem Antriebsmittel (5) des handgeführten Geräts (1) vorgesehen ist, **dadurch gekennzeichnet, dass** der Behandlungsteil (34) zumindest eine drehbar gelagerten Bürste (35) aufweist, dass weiters ein Gehäuse (36) mit einer Nut (40) zur Aufnahme des Fixlagers (13) des handgeführten Geräts (1) vorgesehen ist, und dass das Verbindungselement durch ein mit der zumindest einen Bürste (35) wirkverbundenes Kupplungselement (38) gebildet ist, und eine Drehbewegung der zumindest einen Bürste (35) des Werkzeugs (4"') ausführbar ist.

30. Werkzeug (4"') nach Anspruch 29, **dadurch gekennzeichnet, dass** am Werkzeug-Gehäuse (36) zumindest eine Rastnase (36) oder dergl. zur Verbindung mit zumindest einer Hinterschneidung (13') am Gehäuse (2) vorgesehen ist.

31. Werkzeug (4"') nach Anspruch 29 oder 30, **dadurch gekennzeichnet, dass** das Kupplungselement (38) über ein Getriebe (39) mit der zumindest einen Büste (35) verbunden ist.

32. Werkzeug (4"') nach Anspruch 31, **dadurch gekennzeichnet, dass** das Getriebe (39) durch ein Planetengetriebe gebildet ist, wobei das Sonnenrad des Planetengetriebes mit dem Kupplungselement (38) und jeweils ein Planetenrad mit einer Bürste (35) wirkverbunden ist.

## Claims

1. A hand-guided device (1) comprising a housing (2) and a drive component (3) with a driving means (5) movable relative to the housing (2) by means of a motor (7), and a tool (4) releasably connectable to said driving means (5), wherein the driving means (5) is eccentrically mounted in the drive component (3) with an eccentricity (e), **characterised in that** the driving means (5) is designed for a releasable connection to various tools (4, 4', 4'', 4''') with different types of movement, and a means (11, 11') for achieving a positively locked connection with the tool (4, 4', 4", 4"'), and a fixed bearing (13) is arranged on the housing (2) at a distance from the driving means (5) for a cooperation with a tool (4, 4"').

2. The hand-guided device (1) according to claim 1, **characterised in that** the drive component (3) comprises, at a distance, at least two orbitally movable driving means (5) which are connectable to a tool (4, 4', 4", 4"') in releasable operative connection.

3. The hand-guided device (1) according to claim 1 or 2, **characterised in that** at least one undercut portion (13') or the like is provided on the housing (2) for anchoring a snap-in nose (37) or the like of a tool (4"').

4. The hand-guided device (1) according to any one of claims 1 to 3, **characterised in that** the drive component (3) comprises a driving means (5) with which the tool (4) is connectable in releasable operative connection, and the tool (4) comprises a treatment component (14) and a guiding component (15), wherein on the guiding component (15) a bearing (16) for the driving means (5) and gaps (17) for receiving the fixed bearing (13) are centrally provided, and **in that** an oscillating movement of the tool (4') is realisable.

5. The hand-guided device (1) according to claim 4, **characterised in that** the gaps (17) are provided on the guiding component (15) of the tool (4) in star shape.

6. The hand-guided device (1) according to any one of claims 1 to 3, **characterised in that** the drive component (3) comprises at least one driving means (5) to which the tool (4') is connectable in releasable operative connection, which tool (4') is designed in axial symmetry and comprises a treatment component (27) and a guiding component (28), wherein a bearing (29) for the driving means (5) is centrally provided on the guiding component (28), and **in that** an orbitally circulating movement of the tool (4') is realisable.

7. The hand-guided device (1) according to any one of claims 1 to 3, **characterised in that** the drive component (3) comprises at least one eccentrically movable driving means (5), to which the tool (4'') is connectable in releasable operative connection, which tool (4'') comprises a treatment component (30) and a guiding component (31), wherein a bearing (32) for the driving means (5) is eccentrically provided on the guiding component (31), and **in that** an eccentrically rotating movement of the tool (4'') is realisable.

8. The hand-guided device (1) according to claim 7, **characterised in that** the eccentricity of the bearing (32) substantially corresponds to the eccentricity (e) of the driving means (5), and **in that** a rotatable movement of the tool (4'') is realisable.

9. The hand-guided device (1) according to claim 7 or 8, **characterised in that** the tool (4'') comprises a positive locking element (33) cooperating with the positive locking means (11, 11') on the driving means (5).

10. The hand-guided device (1) according to any one of claims 1 to 3, **characterised in that** the drive component (3) comprises a drive means (5) to which the tool (4''') is connectable in releasable operative connection, and the tool (4''') comprises a treatment component (34) with at least one rotatably mounted brush (35) and a housing (36), which tool-housing (36) has a groove (40) for receiving the fixed bearing (13), and **in that** furthermore a coupling element (38) operatively connected to the at least one brush (35) is provided for establishing a connection with the driving means (5), and **in that** a rotational movement of the at least one brush (35) of the tool (4''') is realisable.

11. The hand-guided device (1) according to claim 10, **characterised in that** at least one snap-in nose (36) or the like is provided on the tool-housing (36) to establish a connection with at least one undercut portion (13') on the housing (2).

12. The hand-guided device (1) according to claim 10 or 11, **characterised in that** the coupling element (38) is connected to the at least one brush (35) via a gearing (39).

13. The hand-guided device (1) according to claim 12, **characterised in that** the gearing (39) is formed by a planetary gearing, wherein the center wheel of the planetary gearing is operatively connected to the coupling element (38) and one planetary wheel each is operatively connected to a brush (35).

14. The hand-guided device (1) according to any one of claims 1 to 13, **characterised in that** a detent (12) is provided on the driving means (5) for arresting the tool (4, 4', 4'', 4''').

15. The hand-guided device (1) according to claim 14, **characterised in that** an ejector pin (10) shiftable by means of a pressure force action (D) from the housing (2) towards the tool (4, 4', 4", 4"') is provided for releasing the arresting of the tool (4, 4', 4", 4"') on the detent (12).

16. The hand-guided device (1) according to any one of claims 1 to 15, **characterised in that** the motor (7) is formed by an electric motor.

17. A tool (4) for a hand-guided device (1) according to any one of claims 1 to 16, comprising a treatment component (14) and a guiding component (15), wherein on the guiding component (15) an element for establishing a releasable connection to the driving means (5) of the hand-guided device (1) is provided, **characterised in that** the connecting element is formed by a bearing (16) centrally arranged on the guiding component (15), and **in that** furthermore gaps (17) are provided on the guiding component (15) for receiving the fixed bearing (13) of the hand-guided device (1), and **in that** an oscillating movement of the tool (4) is realisable.

18. The tool (4) according to claim 17, **characterised in that** the gaps (17) are arranged on the guiding component (15) in star shape.

19. The tool (4) according to claim 17 or 18, **characterised in that** the treatment component (14) is formed by a sponge body.

20. The tool (4) according to claim 19, **characterised in that** a pasty substance (19) is provided in the sponge body.

21. The tool (4) according to claim 19, **characterised in that** the sponge body is formed by a sponge ring (18) and an applicator (20) connected thereto, the pasty substance (19) being provided within the sponge ring (18) and the applicator (20) being made of a material permeable for the pasty substance (19).

22. The tool (4) according to any one of claims 17 to 21, **characterised in that** a cover cap (24) is arranged over the treatment component (14).

23. The tool (4) according to claim 22, **characterised in that** the cover cap (24) is releasably connected to the guiding component (15).

24. A tool (4') for a hand-guided device (1) according to any one of claims 1 to 16, comprising a treatment component (27) and a guiding component (28), wherein on the guiding component (28) an element for establishing a releasable connection to the driving means (5) of the hand-guided device (1) is provided, **characterised in that** the connecting element is formed by a bearing (29) centrally arranged on the guiding component (28), and **in that** an orbitally circulating movement of the tool (4') is realisable.

25. The tool (4') according to claim 24, **characterised in that** the treatment component (27) is formed by a synthetic fur or by a textile material.

26. A tool (4'') for a hand-guided device (1) according to any one of claims 1 to 16, comprising a treatment component (30) and a guiding component (31), wherein on the guiding component (31) an element for establishing a releasable connection to the driving means (5) of the hand-guided device (1) is provided, **characterised in that** the connecting element is formed by a bearing (32) eccentrically arranged on the guiding component (31), and **in that** an eccentrically rotatable movement of the tool (4'') is realisable.

27. The tool (4'') according to claim 26, **characterised in that** the eccentricity of the bearing (32) substantially corresponds to the eccentricity (e) of the driving means (5), and **in that** a rotating movement of the tool (4'') is realisable.

28. The tool (4'') according to claim 26 or 27, **characterised in that** the treatment component (30) is formed by bristles.

29. A tool (4"') for a hand-guided device (1) according to any one of claims 1 to 16, comprising a treatment component (34) and a guiding component, wherein on the guiding component an element for establishing a releasable connection to the driving means (5) of the hand-guided device (1) is provided, **characterised in that** the treatment component (34) comprises at least one rotatably mounted brush (35), that furthermore a housing (36) with a groove (40) for receiving the fixed bearing (13) of the hand-guided device (1) is provided, and **in that** the connecting element is formed by a coupling element (38) operatively connected to the at least one brush (35), and **in that** a rotational movement of the at least one brush (35) of the tool (4"') is realisable.

30. The tool (4''') according to claim 29, **characterised in that** at least one snap-in nose (36) or the like is provided on the tool-housing (36) for establishing a connection with at least one undercut portion (13') on the housing (2).

31. The tool (4"') according to claim 29 or 30, **characterised in that** the coupling element (38) is connected to the at least one brush (35) via a gearing (39).

32. The tool (4"') according to claim 31, **characterised in that** the gearing (39) is formed by a planetary gearing, wherein the center wheel of the planetary gearing is operatively connected to the coupling element (38) and one planetary wheel each is operatively connected to a brush (35).

## Revendications

1. Appareil (1) manoeuvré et guidé à la main, comprenant un carter (2) et une partie d'entraînement (3) avec un moyen d'entraînement (5) mobile relativement par rapport au carter (2) au moyen d'un moteur (7), et comprenant également un outil (4) pouvant être relié de manière amovible au moyen d'entraînement (5), le moyen d'entraînement (5) étant monté de manière excentrée, avec une excentricité (e), dans la partie d'entraînement (3), **caractérisé en ce que** le moyen d'entraînement (5) est conçu pour la liaison amovible à différents outils (4, 4', 4", 4"') avec différents types de mouvements, et présente un moyen (11, 11') pour obtenir une liaison par complémentarité de formes avec l'outil (4, 4', 4", 4"'), et **en ce que** sur le carter (2) est agencé, à distance du moyen d'entraînement (5), un palier fixe (13) destiné à interagir avec un outil (4, 4''').

2. Appareil (1) manoeuvré et guidé à la main, selon la revendication 1, **caractérisé en ce que** la partie d'entraînement (3) comprend, de manière espacée, au moins deux moyens d'entraînement (5) mobiles de façon orbitale, qui sont en liaison interactive amovible avec un outil (4, 4', 4", 4"').

3. Appareil (1) manoeuvré et guidé à la main, selon la revendication 1 ou 2, **caractérisé en ce que** sur le carter (2) est prévue au moins une contre-dépouille (13') ou analogue pour l'ancrage d'un mentonnet d'encliquetage (37) ou analogue d'un outil (4"').

4. Appareil (1) manoeuvré et guidé à la main, selon l'une des revendications 1 à 3, **caractérisé en ce que** la partie d'entraînement (3) comprend un moyen d'entraînement (5) avec lequel peut être lié de manière amovible l'outil (4) par une liaison active, et l'outil (4) présente une partie de traitement (14) et une partie de guidage (15), partie de guidage (15) sur laquelle sont prévus de manière centrale un système de palier de montage (16) pour le moyen d'entraînement (5), ainsi que des espaces intermédiaires (17) destinés à recevoir le palier fixe (13), et **en ce qu'**il est possible d'effectuer un mouvement d'oscillation avec l'outil (4).

5. Appareil (1) manoeuvré et guidé à la main, selon la revendication 4, **caractérisé en ce que** les espaces intermédiaires (17) sont agencés en forme d'étoile sur la partie de guidage (15) de l'outil (4).

6. Appareil (1) manoeuvré et guidé à la main, selon l'une des revendications 1 à 3, **caractérisé en ce que** la partie d'entraînement (3) comprend au moins un moyen d'entraînement (5) avec lequel peut être lié de manière amovible l'outil (4') par une liaison active, cet outil (4') étant d'une configuration symétrique par rapport à l'axe et présentant une partie de traitement (27) et une partie de guidage (28), un système de palier de montage (29) pour le moyen d'entraînement (5) étant prévu de manière centrale sur la partie de guidage (28), et **en ce qu'**il est possible d'effectuer un mouvement de révolution orbital avec l'outil (4').

7. Appareil (1) manoeuvré et guidé à la main, selon l'une des revendications 1 à 3, **caractérisé en ce que** la partie d'entraînement (3) comprend au moins un moyen d'entraînement (5) mobile de façon excentrique, avec lequel ou lesquels peut être lié de manière amovible l'outil (4") par une liaison active, cet outil (4") présentant une partie de traitement (30) et une partie de guidage (31), un système de palier de montage (32) pour le moyen d'entraînement (5) étant prévu de manière excentrée sur la partie de guidage (31), et **en ce qu'**il est possible d'effectuer un mouvement de rotation excentrique avec l'outil (4'').

8. Appareil (1) manoeuvré et guidé à la main, selon la revendication 7, **caractérisé en ce que** l'excentricité du système de palier de montage (32) correspond sensiblement à l'excentricité (e) du moyen d'entraînement (5), et **en ce qu'**il est possible d'effectuer un mouvement de rotation avec l'outil (4").

9. Appareil (1) manoeuvré et guidé à la main, selon la revendication 7 ou 8, **caractérisé en ce que** l'outil (4") présente un dispositif de liaison par complémentarité de formes (33) interagissant avec le moyen de liaison par complémentarité de formes (11, 11') sur le moyen d'entraînement (5).

10. Appareil (1) manoeuvré et guidé à la main, selon l'une des revendications 1 à 3, **caractérisé en ce que** la partie d'entraînement (3) comprend un moyen d'entraînement (5) avec lequel peut être lié de manière amovible l'outil (4"') par une liaison active, et l'outil (4"') présente une partie de traitement (34) avec au moins une brosse (35) montée rotative, ainsi qu'un carter (36), ce carter d'outil (36) présentant une rainure (40) destinée à recevoir le palier fixe (13), **en ce que** par ailleurs il est prévu un élément de couplage (38) lié de manière active à ladite au moins une brosse (35) et destiné à la liaison avec le moyen d'entraînement (5), et **en ce qu'**il est possible de faire effectuer un mouvement de rotation à ladite au moins une brosse (35) de l'outil (4"').

11. Appareil (1) manoeuvré et guidé à la main, selon la revendication 10, **caractérisé en ce que** sur le carter d'outil (36) est prévu au moins un mentonnet d'encliquetage (36) ou analogue pour la liaison avec au moins une contre-dépouille (13') sur le carter (2).

12. Appareil (1) manoeuvré et guidé à la main, selon la revendication 10 ou 11, **caractérisé en ce que** l'élément de couplage (38) est relié par l'intermédiaire d'une transmission (39) à ladite au moins une brosse (35).

13. Appareil (1) manoeuvré et guidé à la main, selon la revendication 12, **caractérisé en ce que** la transmission (39) est formée par un train épicycloïdal, la roue centrale du train épicycloïdal étant reliée de manière active avec l'élément de couplage (38) et chaque pignon-satellite avec une brosse (35).

14. Appareil (1) manoeuvré et guidé à la main, selon l'une des revendications 1 à 13, **caractérisé en ce que** sur le moyen d'entraînement (5) est prévu un système d'encliquetage (12) pour le blocage de retenue de l'outil (4, 4', 4", 4"').

15. Appareil (1) manoeuvré et guidé à la main, selon la revendication 14, **caractérisé en ce qu'**il est prévu une broche d'éjection (10) pouvant coulisser, sous l'action d'une force de compression (D), du carter (2) en direction de l'outil (4, 4', 4", 4"'), pour interrompre le blocage de retenue de l'outil (4, 4', 4", 4"') par le système d'encliquetage (12).

16. Appareil (1) manoeuvré et guidé à la main, selon l'une des revendications 1 à 15, **caractérisé en ce que** le moteur (7) est constitué par un moteur électrique.

17. Outil (4) pour un appareil (1) manoeuvré et guidé à la main selon l'une des revendications 1 à 16, comprenant une partie de traitement (14) et une partie de guidage (15), un élément pour assurer la liaison amovible avec le moyen d'entraînement (5) de l'appareil (1) manoeuvré et guidé à la main étant prévu sur la partie de guidage (15), **caractérisé en ce que** l'élément de liaison est formé par un système de palier (16) agencé de manière centrée sur la partie de guidage (15), et **en ce que** par ailleurs, sur la partie de guidage (15) sont prévus des espaces intermédiaires (17) destinés à recevoir le palier fixe (13) de l'appareil (1) manoeuvré et guidé à la main, et un mouvement d'oscillation peut être effectué avec l'outil (4).

18. Outil (4) selon la revendication 17, **caractérisé en ce que** les espaces intermédiaires (17) sont agencés en forme d'étoile sur la partie de guidage (15).

19. Outil (4) selon la revendication 17 ou 18, **caractérisé en ce que** la partie de traitement (14) est constituée par un corps spongieux.

20. Outil (4) selon la revendication 19, **caractérisé en ce que** dans le corps spongieux est agencée une substance pâteuse (19).

21. Outil (4) selon la revendication 19, **caractérisé en ce que** le corps spongieux est formé par un anneau spongieux (18) et un applicateur (20) qui lui est relié, la substance pâteuse (19) étant agencée à l'intérieur de l'anneau spongieux (18), et l'applicateur (20) étant réalisé en un matériau perméable à la substance pâteuse (19).

22. Outil (4) selon l'une des revendications 17 à 21, **caractérisé en ce qu'**un capuchon de recouvrement (24) est agencé par-dessus la partie de traitement (14).

23. Outil (4) selon la revendication 22, **caractérisé en ce que** le capuchon de recouvrement (24) peut être relié de manière amovible à la partie de guidage (15).

24. Outil (4') pour un appareil (1) manoeuvré et guidé à la main selon l'une des revendications 1 à 16, comprenant une partie de traitement (27) et une partie de guidage (28), un élément pour assurer la liaison amovible avec le moyen d'entraînement (5) de l'appareil (1) manoeuvré et guidé à la main étant prévu sur la partie de guidage (28), **caractérisé en ce que** l'élément de liaison est formé par un système de palier (29) agencé de manière centrée sur la partie de guidage (28), et un mouvement de révolution orbital peut être effectué avec l'outil (4').

25. Outil (4') selon la revendication 24, **caractérisé en ce que** la partie de traitement (27) est constituée par une peau synthétique ou une étoffe textile.

26. Outil (4") pour un appareil (1) manoeuvré et guidé à la main selon l'une des revendications 1 à 16, comprenant une partie de traitement (30) et une partie de guidage (31), un élément pour assurer la liaison amovible avec le moyen d'entraînement (5) de l'appareil (1) manoeuvré et guidé à la main étant prévu sur la partie de guidage (31), **caractérisé en ce que** l'élément de liaison est formé par un système de palier (32) agencé de manière excentrée sur la partie de guidage (31), et un mouvement de rotation excentrique peut être effectué avec l'outil (4").

27. Outil (4") selon la revendication 26, **caractérisé en ce que** l'excentricité du système de palier (32) correspond sensiblement à l'excentricité (e) du moyen d'entraînement (5), et un mouvement rotatif peut être effectué avec l'outil (4'').

28. Outil (4") selon la revendication 26 ou 27, **caractérisé en ce que** la partie de traitement (30) est formée par des poils de brosse.

29. Outil (4"') pour un appareil (1) manoeuvré et guidé à la main selon l'une des revendications 1 à 16, comprenant une partie de traitement (34) et une partie de guidage, un élément pour assurer la liaison amovible avec le moyen d'entraînement (5) de l'appareil (1) manoeuvré et guidé à la main étant prévu sur la partie de guidage, **caractérisé en ce que** la partie de traitement (34) présente au moins une brosse (35) montée rotative, **en ce que** par ailleurs il est prévu un carter (36) avec une rainure (40) destinée à recevoir le palier fixe (13) de l'appareil (1) manoeuvré et guidé à la main, et **en ce que** l'élément de liaison est formé par un élément de couplage (38) relié de manière active avec ladite au moins une brosse (35), et il est possible de faire effectuer un mouvement de rotation à ladite au moins une brosse (35) de l'outil (4"').

30. Outil (4"') selon la revendication 29, **caractérisé en ce que** sur le carter d'outil (36) est prévu au moins un mentonnet d'encliquetage (36) ou analogue pour la liaison avec au moins une contre-dépouille (13') sur le carter (2).

31. Outil (4"') selon la revendication 29 ou 30, **caractérisé en ce que** l'élément de couplage (38) est relié par l'intermédiaire d'une transmission (39) à ladite au moins une brosse (35).

32. Outil (4"') selon la revendication 31, **caractérisé en ce que** la transmission (39) est formée par un train épicycloïdal, la roue centrale du train épicycloïdal étant reliée de manière active avec l'élément de couplage (38) et chaque pignon-satellite avec une brosse (35).
